# EUROPÄISCHE PATENTANMELDUNG

(11) **EP 4 653 142 A1**
(43) Veröffentlichungstag der Anmeldung: **26.11.2025**
(21) Anmeldenummer: 25178262.9
(22) Anmeldetag: 22.05.2025
(51) Int. Cl.: B25B 1/10, B25B 1/18

(54) **SCHRAUBSTOCK**

(30) Priorität: 24.05.2024 DE 102024114706
(71) Anmelder: Brockhaus HEUER GmbH, 58840 Plettenberg (DE)
(72) Erfinder:
(74) Vertreter: Patentanwälte Dörner & Kötter PartG mbB

(57) **Zusammenfassung**

Die Erfindung betrifft einen Schraubstock, umfassend eine feststehende Hinterbacke (1) und eine Vorderbacke (2), die über eine Gewindespindel (3), deren eines Ende in der Vorderbacke (2) drehbar gelagert ist, entlang einer Führung relativ zur Hinterbacke (1) verschiebbar ist, wobei die Gewindespindel (3) mit einem Spindelkopf (31) versehen ist und ein Außengewinde (33) aufweist, das mit einem an der Hinterbacke (1) angeordneten Innengewinde korrespondiert, wobei an dem Spindelkopf (31) Mittel (5) zum Ansetzen eines Drehmomentschlüssels anbringbar sind

## Beschreibung

Die Erfindung betrifft einen Schraubstock, umfassend eine feststehende Hinterbacke und eine Vorderbacke, die über eine Gewindespindel, deren eines Ende in der Vorderbacke drehbar gelagert ist, entlang einer Führung relativ zur Hinterbacke verschiebbar ist, wobei die Gewindespindel mit einem Spindelkopf versehen ist und ein Außengewinde aufweist, das mit einem an der Hinterbacke angeordneten Innengewinde korrespondiert.

Schraubstöcke sind in unterschiedlichsten Ausgestaltungen bekannt. Diese weisen eine feststehende Backe und eine relativ zu dieser über eine Schraubspindel verschiebbare Vorderbacke auf. Die Schraubspindel ist mit einem Schwengel versehen, über den sie drehbar ist. Eine Drehbewegung des Schwengels bewirkt eine Längsbewegung der Schraubspindel und der beweglichen Vorderbacke, um ein Werkstück zwischen den Klemmbacken festzuklemmen oder zu lösen. Zur Befestigung auf einer Unterlage weisen Schraubstöcke regelmäßig einen Sockel auf, der mit Bohrungen zur Durchführung von Befestigungsschrauben versehen ist. Ein solcher Schraubstock ist beispielsweise in der EP 1 884 317 A1 beschrieben.

Die bekannten Schraubstöcke erfüllen die an sie gestellten Anforderungen. Es sind jedoch Anwendungsfälle bekannt, bei denen eine bestimmte auf das eingespannte Werkstück einwirkende Klemmkraft nicht überschritten werden darf, bspw. um eine Verformung bzw. Beschädigung des Werkstücks zu vermeiden. Da die bekannten Schraubstöcke keine Möglichkeit der Prüfung der Klemmkraft aufweisen, ist das Einhalten einer maximalen Klemmkraft allein von der Erfahrung des Werkers abhängig, der den Schraubstock bedient.

Zur Vermeidung dieses Nachteils ist es bekannt, in einen Schraubstock eine Drehmoment-Messeinrichtung zu integrieren (vgl. bspw. DE 1 220 800 A). Hierbei kommt eine Drehmoment-Kupplung zur Anwendung, die bei Erreichen eines voreingestellten Drehmoments auslöst. Zwar ist mit dieser Lösung die Überwachung des Anziehmoments möglich; allerdings bedarf es hierfür eines recht hohen konstruktiven Aufwands. Auch ist diese Lösung nicht an bestehenden Schraubstöcken einsetzbar bzw. nachrüstbar.

Vor diesem Hintergrund liegt der vorliegenden Erfindung die Aufgabe zugrunde, einen Schraubstock zu schaffen, mit der die Möglichkeit besteht, ohne großen konstruktiven Aufwand die Klemmkraft auf das jeweils gewünschte Niveau zu beschränken. Gemäß der Erfindung wird diese Aufgabe mit den Merkmalen des Patentanspruchs 1 gelöst.

Mit der Erfindung ist ein Schraubstock geschaffen, mit der die Möglichkeit besteht, ohne großen konstruktiven Aufwand die Klemmkraft auf das jeweils gewünschte Niveau zu beschränken. Durch die erfindungsgemäße Lösung besteht die Möglichkeit, einen üblichen Drehmomentschlüssel an dem Spindelkopf anzusetzen und die Klemmkraft so genau auf den vorgegebenen einzustellen. Zudem ist die erfindungsgemäße Lösung geeignet, an herkömmlichen Schraubstöcken verwendet zu werden, ohne dass eine Umrüstung o. dgl. erforderlich ist.

Bei einem Drehmomentschlüssel handelt es sich um ein von Hand bedienbares Schraubwerkzeug, mit dem ein definiertes Anzugsmoment auf eine Schraubverbindung ausgeübt werden kann. Damit kann die notwendige Klemmkraft zwischen den zu verbindenden Bauteilen auch während des Einsetzens der maximalen Betriebskräfte gewährleistet werden. Bei der Verwendung sog. auslösender Drehmomentschlüssel wird das Überschreiten des gewünschten Drehmoments bei dessen Erreichen durch ein Durchrutschen des Schlüssels und damit eine weitere Momenteinleitung verhindert.

In Weiterbildung der Erfindung sind die Mittel zum Ansetzen eines Drehmomentschlüssels von einem Innenvielkant gebildet, der in dem Spindelkopf ausgebildet ist. Auf diese Weise ist ein an dem Drehmomentschlüssel angeordneter Mehrkantstift unmittelbar an dem Spindelkopf und damit der Spindel ansetzbar.

In anderer Weiterbildung der Erfindung sind die Mittel zum Ansetzen eines Drehmomentschlüssels von einem Außenvielkant gebildet, der auf dem Umfang des Spindelkopfs ausgebildet ist. Hierdurch ist eine an dem Drehmomentschlüssel angeordnete Stecknuss unmittelbar auf dem Spindelkopf und damit der Spindel ansetzbar.

Vorteilhaft sind die Mittel zum Ansetzen eines Drehmomentschlüssels von einem Aufsatz gebildet. Die Verwendung eines Aufsatzes bietet den Vorteil, einen Drehmomentschlüssel an einer üblichen Schraubstockspindel ansetzen zu können.

In Ausgestaltung der Erfindung weist der Aufsatz eine Aufnahme für den Spindelkopf auf. Diese Ausgestaltung bietet eine passgenaue Lösung zum Anbringen an bekannten Schraubstockspindeln.

In anderer Ausgestaltung der Erfindung ist die Aufnahme nach Art eines Hohlzylinders ausgeführt. Der Hohlzylinder bewirkt ein vollständiges Eintauchen des Spindelkopfes in die Aufnahme, wodurch die Stabilität der Anordnung auf der Spindel verbessert ist.

Bevorzugt sind in der Wandung der Aufnahme zwei Fräsungen ausgebildet, die jeweils einen Hinterschnitt aufweisen. Die Fräsungen dienen zum Durchtritt des Schwengels beim Ansetzen des Aufsatzes. Die Hinterschneidungen bewirken beim Betätigen des Drehmomentschlüssels ein bereichsweises Eintreten des Schwengels in die Hinterschneidungen, wodurch eine formschlüssige Verbindung geschaffen ist.

Äußerst bevorzugt ist im Grund der Aufnahme ein Magnet angeordnet. Der Magnet bewirkt einen zuverlässigen Halt der Aufnahme auf dem Spindelkopf, so dass diese auch im Falle der Nichtbenutzung zuverlässig auf dem Spindelkopf positioniert ist.

Andere Weiterbildungen und Ausgestaltungen der Erfindung sind in den übrigen Unteransprüchen angegeben. Ausführungsbeispiele der Erfindung sind in den Zeichnungen dargestellt und werden nachfolgend im Einzelnen beschrieben. Es zeigen:
- Figur 1: die dreidimensionale Darstellung eines Schraubstocks;
- Figur 2: die Ansicht einer Spindel mit Außenvielkant und
- Figur 3: die stirnseitige Ansicht der in Figur 2 dargestellten Spindel;
- Figur 4: die dreidimensionale Darstellung eines Aufsatzes;
- Figur 5: die Untersicht des in Figur 4 dargestellten Aufsatzes;
- Figur 6: die dreidimensionale Darstellung eines Aufsatzes in auf dem Spindelkopf angeordnetem Zustand;
- Figur 7: die dreidimensionale Darstellung eines Aufsatzes in einer anderen Ausgestaltung;
- Figur 8: die Untersicht des in Figur 7 dargestellten Aufsatzes;
- Figur 9: die dreidimensionale Darstellung des in Figur 7 dargestellten Aufsatzes in auf dem Spindelkopf angeordnetem Zustand.

Der als Ausführungsbeispiel gewählte Schraubstock besteht im Wesentlichen aus einer feststehenden Hinterbacke 1 und einer Vorderbacke 2, die zur Hinterbacke 1 entlang einer nicht dargestellten Führung verschiebbar angeordnet ist. Die Hinterbacke 1 und die Vorderbacke 2 sind über eine Spindel 3 miteinander verbunden.

Die Hinterbacke 1 ist als Gesenkschmiedeteil hergestellt und besteht im Wesentlichen aus einem Grundkörper 11, an den eine Vorsatzbacke 12 angeformt ist. An seinem dem Boden zugewandten unteren Ende ist an dem Grundkörper 11 ein Sockel 13 angeformt, der mit im Ausführungsbeispiel zwei Löchern 14 zur Befestigung an einer Werkbank, einem Schweißtisch o. dgl. versehen ist.

Die Vorderbacke 2 ist ebenfalls als Gesenkschmiedeteil ausgeführt. Sie ist im Wesentlichen aus einem Grundkörper 21 gebildet, an den eine Vorsatzbacke 22 angeformt ist.

Die Spindel 3 weist an ihrem einen Ende einen Spindelkopf 31 auf. Der Spindelkopf 31 ist im Ausführungsbeispiel nach den Figuren 1 und 6 mit einer Durchgangsbohrung 32 versehen, die von einem Schwengel 4 durchsetzt ist. An ihrem dem Spindelkopf 31 abgewandten Ende ist die Spindel 3 mit einem Gewinde 33 versehen. Zwischen dem Gewinde 33 und dem Spindelkopf 31 ist in der Spindel 3 eine umlaufende Nut 34 zur Aufnahme eines Sprengrings vorgesehen.

An dem Spindelkopf 31 sind Mittel 5 zum Ansetzen eines Drehmomentschlüssels anbringbar. Die Mittel 5 können dabei unmittelbar und nicht lösbar mit der Spindel 3 verbunden sein. Dies ist bei den Ausführungsbeispielen nach den Figuren 1 bis 3 der Fall.

Die Mittel 5 sind im Ausführungsbeispiel nach Figur 1 von einem Innenvielkant 51 gebildet, der in dem Spindelkopf 31 ausgebildet ist. Im Ausführungsbeispiel handelt es sich um einen Innenvierkant, welcher zur Aufnahme eines Vierkantstifts, wie er an Drehmomentschlüsseln häufig zum Einsatz kommt, geeignet und bestimmt ist.

Im Ausführungsbeispiel nach den Figuren 2 und 3 sind die Mittel 5 dagegen von einem Außenvielkant 52 gebildet, der auf dem Umfang des Spindelkopfs 31 ausgebildet ist. Im Ausführungsbeispiel handelt es sich um einen Außensechskant, der zum Ansetzen einer üblichen Stecknuss dient.

Im Ausführungsbeispiel nach Figur 1 ist ersichtlich ein Schwengel 4 vorgesehen, welcher die Spindel 3 durchsetzt und mit dessen Hilfe die Spindel 3 in bekannter Weise betätigbar ist. Anders verhält es sich dagegen bei der in den Figuren 2 und 3 dargestellten Spindel 3. Hier erfolgt eine Betätigung der Spindel mit Hilfe einer Knarre, eines Kreuzschlüssels, auch als Radkreuz oder Drehkreuz bekannt, o. dgl., welche bzw. welches auf den Außenvielkant 52 aufgesetzt wird.

Im Ausführungsbeispiel nach den Figuren 4 bis 8 kommt dagegen eine übliche Spindel 3 mit einem üblichen Spindelkopf 32 zur Anwendung. Die Mittel 5 zum Ansetzen eines Drehmomentschlüssels sind hierbei von einem Aufsatz 53 gebildet, der eine Aufnahme 54 für den Spindelkopf 31 aufweist. Die Aufnahme 54 ist nach Art eines Hohlzylinders ausgeführt. Sie weist daher eine im Querschnitt runde Wandung 55 auf. In der Wandung 55 sind im Ausführungsbeispiel nach den Figuren 4 bis 6 zwei sich unmittelbar gegenüber liegende Fräsungen 56 ausgebildet, die sich parallel zur Längsmittellinie des Aufsatzes 53 erstrecken. Die Fräsungen 56 weisen jeweils einen Hinterschnitt 57 auf. Im Ausführungsbeispiel nach den Figuren 7 bis 9 sind in der Wandung 55 dagegen zwei sich unmittelbar gegenüber liegende Bohrungen 50 ausgebildet.

Der Aufsatz 53 hat einen Boden 58, der den Grund der Aufnahme 54 bildet. Der Aufsatz 53 weist darüber hinaus einen Außenvielkant 59 auf, der im Ausführungsbeispiel als Außenvierkant ausgeführt ist. Der Außenvielkant 59 ist auf der der Wandung 55 abgewandten Seite des Bodens 59 angeordnet. Im Grund der Aufnahme 54 ist im Ausführungsbeispiel nach den Figuren 4 bis 6 ein Magnet 6 angeordnet.

Bei Verwendung der Mittel 5 zum Ansetzen eines Drehmomentschlüssels gemäß Ausführungsbeispiel nach den Figuren 4 bis 6 wird der Aufsatz 53 in einfacher Weise auf den üblichen Spindelkopf 31 aufgesetzt. Dies erfolgt derart, dass der Spindelkopf 31 in die Aufnahme 54 eintaucht. Der Aufsatz 53 hat dabei eine Ausrichtung, die es dem Schwengel 4 ermöglicht, in die Fräsungen 56 einzutreten und diese zu passieren. Der Aufsatz 53 hat seine endgültige Position erreicht, wenn der Schwengel 4 im Grund der Fräsungen 56 im Bereich der Hinterschnitte 57 einliegt, wie dies in Figur 6 erkennbar ist. In dieser Lage steht der Magnet 6 mit dem Spindelkopf 31 in Kontakt. Daher ist der Aufsatz 53 in dieser Position sicher auf dem Spindelkopf 31 angeordnet. Folglich lässt sich die Spindel 3 auch mit dem Aufsatz 53 zuverlässig und ohne Behinderung betätigen.

Bei Verwendung der Mittel 5 zum Ansetzen eines Drehmomentschlüssels gemäß Ausführungsbeispiel nach den Figuren 6 bis 9 wird der Aufsatz 53 ebenfalls auf den üblichen Spindelkopf 31 aufgesetzt, jedoch bevor der Schwengel 4 in der Bohrung 32 im Spindelkopf 31 positioniert ist. Sobald der Aufsatz 53 bei dieser Ausführung auf dem Spindelkopf 31 angeordnet ist, werden die Bohrungen 50 mit der Bohrung 32 im Spindelkopf 31 fluchtend übereinander positioniert. Im Anschluss wird in bekannter Weise der Schwengel 4 an der Spindel 3 montiert, wobei dieser die Bohrungen 50 und 32 vollständig durchsetzt, wodurch der Aufsatz 53 unverlierbar auf der Spindel 3 angeordnet ist.

Zur Einstellung bzw. Kontrolle der gewünschten Klemmkraft kann an den Außenvielkant 59 des Aufsatzes 53 ein Drehmomentschlüssel in bekannter Weise angesetzt werden, indem die Stecknuss des Schlüssels auf den Außenvielkant 59 aufgesteckt wird, wodurch eine formschlüssige Verbindung hervorgerufen ist.

Das Ausüben einer Kraft auf den Drehmomentschlüssel führt bekanntermaßen zu einer Drehbewegung der Stecknuss und damit zu einer Drehbewegung des Aufsatzes 53. Der Aufsatz 53 bewegt sich im ersten Moment relativ zum Spindelkopf 31. Dabei treten die in den Fräsungen 56 befindlichen Abschnitte des Schwengels 4 in die Hinterschnitte 57 ein. Sobald diese Abschnitte in den Hinterschnitten 57 einliegen, ist eine formschlüssige Verbindung zwischen dem Aufsatz 53 und dem Schwengel 4 geschaffen. Folglich hat eine weitere Bewegung des Drehmomentschlüssels eine Drehbewegung des Aufsatzes 53 und damit des Spindelkopfes 31 mitsamt der Spindel 3 zur Folge, bis das im Drehmomentschlüssel voreingestellte Drehmoment und damit die gewünschte Klemmkraft der zwischen Vorderbacke 1 und Hinterbacke 2 erreicht ist. Bei der Verwendung eines auslösenden Drehmomentschlüssels führt das Erreichen dieses Punktes zu einem Durchrutschen des Schlüssels, wodurch eine weitere Momenteinleitung verhindert ist, weshalb sich auch die Klemmkraft nicht weiter erhöht.

Die gleiche Folge ergibt sich auch bei Verwendung eines Drehmomentschlüssels an den Lösungen nach den Ausführungsbeispielen der Figuren 1 bis 3 mit dem Unterschied, dass bei diesen die Stecknuss bzw. der Mehrkantstift an dem Drehmomentschlüssel unmittelbar an dem Spindelkopf 31 der Spindel 3 angesetzt werden. Im Ausführungsbeispiel nach Figur 1 wird der Mehrkantstift des Drehmomentschlüssels in den Innenvielkant 51 der Mittel 5 eingeführt; im Ausführungsbeispiel nach den Figuren 2 und 3 wird der Stecknuss des Drehmomentschlüssels auf den Außenvielkant 52 der Mittel 5 aufgesetzt.

Mit der Erfindung ist ein Schraubstock geschaffen, bei dem ein Überschreiten der Klemmkraft ohne großen Aufwand verhindert werden kann. Das gilt insbesondere bei Verwendung des Aufsatzes 53, der kompatibel zu bekannten Schraubstöcken ist. Folglich kann diese erfindungsgemäße Lösung auch bei bereits in Betrieb befindlichen Schraubstöcken Anwendung finden. Bei den erfindungsgemäßen Lösungen der Ausführungsbeispiele nach den Figuren 1 bis 3 kommt lediglich eine veränderte Spindel zur Anwendung; alle übrigen Teile des Schraubstocks bleiben zu den aus dem Stand der Technik bekannten herkömmlichen Schraubstöcken unverändert. Folglich können diese Ausgestaltungen optional in den Herstellprozess der Schraubstöcke eingeführt werden.

## Patentansprüche

1. Schraubstock, umfassend eine feststehende Hinterbacke (1) und eine Vorderbacke (2), die über eine Gewindespindel (3), deren eines Ende in der Vorderbacke (2) drehbar gelagert ist, entlang einer Führung relativ zur Hinterbacke (1) verschiebbar ist, wobei die Gewindespindel (3) mit einem Spindelkopf (31) versehen ist und ein Außengewinde (33) aufweist, das mit einem an der Hinterbacke (1) angeordneten Innengewinde korrespondiert, **dadurch gekennzeichnet, dass** an dem Spindelkopf (31) Mittel (5) zum Ansetzen eines Drehmomentschlüssels anbringbar sind.

2. Schraubstock nach Anspruch 1, **dadurch gekennzeichnet, dass** die Mittel (5) zum Ansetzen eines Drehmomentschlüssels von einem Innenvielkant gebildet sind, der in dem Spindelkopf (31) ausgebildet ist.

3. Schraubstock nach Anspruch 1, **dadurch gekennzeichnet, dass** die Mittel (5) zum Ansetzen eines Drehmomentschlüssels von einem Außenvielkant gebildet sind, der auf dem Umfang des Spindelkopfs (31) ausgebildet ist.

4. Schraubstock nach einem der vorgenannten Ansprüche, **dadurch gekennzeichnet, dass** der Spindelkopf (31) mit einer Bohrung (33) versehen ist, die von einem Schwengel (4) durchsetzt ist.

5. Schraubstock nach einem der vorgenannten Ansprüche, **dadurch gekennzeichnet, dass** die Mittel (5) zum Ansetzen eines Drehmomentschlüssels von einem Aufsatz (53) gebildet sind.

6. Schraubstock nach Anspruch 5, **dadurch gekennzeichnet, dass** der Aufsatz (53) eine Aufnahme (54) für den Spindelkopf (31) aufweist.

7. Schraubstock nach Anspruch 6, **dadurch gekennzeichnet, dass** die Aufnahme (54) nach Art eines Hohlzylinders mit einer im Querschnitt runden Wandung (55) ausgeführt ist.

8. Schraubstock nach Anspruch 7, **dadurch gekennzeichnet, dass** in der Wandung (55) der Aufnahme (54) zwei Fräsungen (56) ausgebildet sind, die jeweils einen Hinterschnitt (57) aufweisen.

9. Schraubstock nach Anspruch 7, **dadurch gekennzeichnet, dass** in der Wandung (55) der Aufnahme (54) zwei Bohrungen (50) ausgebildet sind.

10. Schraubstock nach einem der Ansprüche 5 bis 9, **dadurch gekennzeichnet, dass** der Aufsatz (53) einen Außenvielkant (59) aufweist.

11. Schraubstock nach einem der Ansprüche 5 bis 10, **dadurch gekennzeichnet, dass** in der Aufnahme (54) ein Magnet (6) angeordnet ist.
